# EUROPÄISCHE PATENTSCHRIFT

(11) **EP 1 533 489 B1**
(45) Veröffentlichungstag und Bekanntmachung des Hinweises auf die Patenterteilung: **28.05.2008**
(21) Anmeldenummer: 04023077.3
(22) Anmeldetag: 28.09.2004
(51) Int. Cl.: F01N 3/20

(54) **Abgasbehandlungssystem für eine Brennkraftmaschine, sowie Verfahren zum Betreiben eines entsprechenden Abgasbehandlungssystems**
Exhaust treatment system for an internal combustion engine, and method for operating a corresponding exhaust treatment system
Système de traitement des gaz d'échappement d'un moteur à combustion interne, et procédé de fonctionnement d'un système de traitement des gaz d'échappement correspondant

(30) Priorität: 20.11.2003 DE 10354232
(43) Veröffentlichungstag der Anmeldung: 25.05.2005
(73) Patentinhaber: J. Eberspächer GmbH & Co. KG, 73730 Esslingen (DE)
(72) Erfinder: Blaschke, Walter, 73779 Deizisau (DE); Eberspach, Günter, 72649 Wolfschlugen (DE); Gaiser, Gerd, 72768 Reutlingen (DE)
(74) Vertreter: Ruttensperger, Bernhard

(56) Entgegenhaltungen:
- EP-A- 1 354 852
- DE-A1- 19 504 208
- US-A- 4 459 805
- US-A- 5 379 592

## Beschreibung

Die vorliegende Erfindung betrifft ein Abgasbehandlungssystem für eine Brennkraftmaschine, insbesondere eine Diesel-Brennkraftmaschine, umfassend eine Katalysatoranordnung, wie es im Oberbegriff des Anspruchs 1 definiert ist sowie in Verfahren zum Betreiben eines derartigen Abgasbehandlungssystems.

Bei derartigen Abgasbehandlungssystemen wird durch die Katalysatoranordnung das eine Brennkraftmaschine verlassende Abgas von den für die Umwelt besonders schädlichen Schadstoffen im Wesentlichen gereinigt. Insbesondere enthält dieses Abgas hohe Anteile an Stickoxiden und Kohlenmonoxid, die durch eine katalytische Reaktion im Wesentlichen in Kohlendioxid umgesetzt werden. Insbesondere bei Diesel-Brennkraftmaschinen entstehen bei einer derartigen katalytischen Reaktion bzw. der Verbrennung auch Rußpartikel.

Um im Katalysator diese katalytische Reaktion zu starten bzw. aufrecht zu erhalten, ist eine Temperatur erforderlich, die, je nach Katalysatorbauart und Katalysatormaterial, im Bereich von wenigstens 200 - 250°C liegt. Fällt die Temperatur des Katalysators unter eine in diesem Bereich liegende so genannte "Light-Off-Temperatur", so kann eine zur erforderlichen Schadstoffreduktion geeignete katalytische Reaktion nicht mehr aufrecht erhalten werden bzw. nicht gestartet werden. Ein derartiges Abfallen der Temperatur im Bereich des Katalysators kann beispielsweise dann auftreten, wenn die eine Brennkraftmaschine verlassenden Abgase nicht ausreichend Temperatur transportieren, um eine entsprechende Erwärmung des Katalysators sicherstellen zu können. Dies kann beispielsweise im Leerlaufbetrieb der Fall sein, in welchem die Temperatur der die Brennkraftmaschine verlassenden Abgase im Bereich von etwa 150°C liegt. Besonders kritisch hinsichtlich einer geeigneten katalytischen Reaktion sind daher die Startphase einer Brennkraftmaschine bzw. auch Phasen während der Fahrt, in welchen mit geringer Last gefahren wird, also beispielsweise bei länger anhaltender Bergabfahrt oder bei langsamem Dahinrollen auf Autobahnen o.dgl..

Um bei Diesel-Brennkraftmaschinen zu verhindern, dass die im Abgas derselben transportierten Rußpartikel zur Umwelt hin ausgestoßen werden, sind Bestrebungen im Gange, den Katalysatoren Partikelfilter nachzuschalten, die diese Rußpartikel aus den nach außen ausgestoßenen Abgasen im Wesentlichen herausfiltern können. Dabei besteht jedoch grundsätzlich das Problem, dass über die Betriebsdauer hinweg diese Partikelfilter sich mit dem Ruß zusetzen. Es ist daher erforderlich, von Zeit zu Zeit eine Reinigung bzw. Regeneration dieser Rußpartikelfilter vorzunehmen. Dies kann beispielsweise durch die Oxidation vermittels Stickstoffdioxid bei entsprechender Temperatur oder durch Additivzugabe und entsprechende Erwärmung vorgenommen werden. Bei all diesen bisher bekannten Reinigungsvorgängen besteht jedoch das Problem, dass sie vergleichsweise hohe Temperaturen von bis zu 400°C benötigen, um eine geeignete Reinigung der Partikelfilter von den dort angesammelten Rußpartikeln zu gewährleisten. Fällt jedoch die Abgastemperatur einer Brennkraftmaschine ab oder ist diese Temperatur nicht ausreichend hoch, um im Katalysator die angesprochene katalytische Reaktion zu starten oder aufrecht zu erhalten, so wird mangels ablaufender katalytischer Reaktion im Katalysator auch keine ausreichende Erwärmung auftreten, um die in Richtung Partikelfilter strömenden Abgase so stark aufzuheizen, so dass im Partikelfilter die gewünschte Regeneration durchgeführt werden kann.

Aus der DE 195 04 208 A1 ist ein Abgasbehandlungssystem gemäß dem Oberbegriff des Anspruchs 1 bekannt. Ein Brenner ist in diesem Abgasbehandlungssystem so angeordnet, dass er mit seinem Gehäuse teilweise in den Abgasströmungsweg ragt und dort im Bereich eines Brennerrohrs offen ist. An dem Gehäuse ist eine Zündvorrichtung vorgesehen. Auch eine Kraftstoffzufuhr und eine Verbrennungsluftzufuhr sind vorgesehen, um in dem Gehäuse ein verbrennungsfähiges Gemisch zu erzeugen, das durch Aktivierung der Zündvorrichtung gezündet wird.

Die EP 1 354 852 A2 zeigt eine Verdampferanordnung, in welcher der zu verdampfende Kohlenwasserstoff in ein poröses Verdampfermedium eingeleitet wird. Diese Verdampferanordnung ist für einen Reformer vorgesehen, bei welchem aus dem aus dem poröses. Verdampfermedium heraus verdampfenden Kohlenwasserstoff ein Reformat erzeugt wird.

Es ist die Aufgabe der vorliegenden Erfindung, ein Abgasbehandlungssystem für eine Brennkraftmaschine sowie ein Verfahren zum Betreiben eines derartigen Abgasbehandlungssystems vorzusehen, mit welchen in sehr effizienter und zuverlässiger Art und Weise über die Betriebslebensdauer eines derartigen Systems hinweg für einen geringen Schadstoffausstoß gesorgt werden kann. Gemäß einem ersten Aspekt der vorliegenden Erfindung wird diese Aufgabe durch das im Anspruch definierte Abgasbehandlungssystem gelöst.

Durch das Bereitstellen wenigstens einer Verdampfer/Brenner-Anordnung kann dafür gesorgt werden, dass dann, wenn die Temperatur der von der Brennkraftmaschine in Richtung Katalysatoranordnung strömenden Abgase nicht ausreicht, um die autotherme katalytische Reaktion dort zu starten oder aufrecht zu erhalten, eine zusätzliche Verbrennung gestartet wird, durch welche einerseits Verbrennungsabgase erzeugt werden, die eine sehr hohe Temperatur aufweisen und andererseits die von der Brennkraftmaschine heranströmenden Abgase erwärmt werden können, so dass durch entsprechende Wärmeübertragung dann auch die Temperatur der Katalysatoranordnung bzw. des Katalysatormaterials derselben über die so genannte Light-Off-Temperatur angehoben werden kann bzw. über dieser Temperatur gehalten werden kann. Ist die Temperatur der von der Brennkraftmaschine heranströmenden Abgase ausreichend hoch, so kann die erfindungsgemäß vorzusehende Verdampfer/Brenner-Anordnung beispielsweise so betrieben werden, dass darin nur flüssiger Kohlenwasserstoff, also allgemein Brennstoff, abgedampft wird, um diesen den Abgasen beizusetzen und somit eine verbesserte katalytische Reaktion zu bewirken.

Bei einer baulich und auch aus Kostengründen besonders bevorzugten Ausgestaltungsform kann die Heizeinrichtung eine elektrisch betreibbare Heizeinrichtung sein, kann also beispielsweise eine Heizwendelkammer, eine Heizspirale o.dgl. umfassen.

Bei dem erfindungsgemäßen System ist das Verdampfermedium wenigstens in einem Bodenbereich der im Wesentlichen topfartig ausgebildeten Gehäuseanordnung vorgesehen und die Heizeinrichtung ist im Bodenbereich der Gehäuseanordnung vorgesehen.

Um dabei das Eintreten von sich in der Verdampfungs/Brenn-Kammer ansammelnden. Materialien in den Abgasstrom zu ermöglichen, ist ferner vorgesehen, dass die Gehäuseanordnung dem Bodenbereich gegenüber liegend eine Öffnung zum Austritt des in der Verdampfungs/Brenn-Kammer erzeugten Kohlenwasserstoffdampfes zu dem Abgasströmungsweg oder/und der in der Verdampfungs/Brenn-Kammer erzeugten Verbrennungsprodukte zu dem Abgasströmungsweg aufweist.

Insbesondere im Betrieb als zusätzliche Wärmequelle für die Katalysatoranordnung benötigt die erfindungsgemäß vorzusehende Verdampfer/Brenner-Anordnung Sauerstoff, um den darin erzeugten Kohlenwasserstoffdampf verbrennen zu können. Dazu kann gemäß einem weiteren vorteilhaften Aspekt der Erfindung der in den von der Brennkraftmaschine heranströmenden Abgasen transportierte Restsauerstoff genutzt werden, so dass kein zusätzliches Verbrennungsluftgebläse o.dgl. vorgesehen werden muss. Um jedoch diesen Sauerstoff in diejenigen Bereiche zu bringen, in denen die Verbrennung ablaufen soll, ist ferner vorgesehen, dass eine Umfangswandung der Gehäuseanordnung in den Abgasströmungsweg ragt und eine Abgasdurchtrittsöffungsanordnung aufweist.

Der Betrieb der erfindungsgemäßen Verdampfer/Brenner-Anordnung zum Erzeugen heißer Verbrennungsabgase ist, wie vorangehend erwähnt, nur dann erforderlich, wenn die von der Brennkraftmaschine heranströmenden Abgase nicht ausreichend heiß sind. Es wird daher weiter vorgeschlagen, dass eine erste Temperatursensoranordnung vorgesehen ist zur Erfassung einer Temperatur der eine Brennkraftmaschine verlassenden Abgase im Abgasströmungsweg stromaufwärts der Katalysatoranordnung. Um insbesondere auch während des Verbrennungsbetriebs der Verdampfer/Brenner-Anordnung erkennen zu können, dass beispielsweise aufgrund einer Laständerung die Temperatur der von der Brennkraftmaschine abgegebenen Abgase angestiegen ist, wird weiter vorgeschlagen, dass die erste Temperatursensoranordnung stromaufwärts der wenigstens einen Verdampfer/Brenner-Anordnung vorgesehen ist.

Wie bereits vorangehend erwähnt kann bei einem derartigen Abgasbehandlungssystem insbesondere bei Einsatz in Verbindung mit einer Diesel-Brennkraftmaschine im Abgasströmungsweg stromabwärts der Katalysatoranordnung eine Partikelfilteranordnung vorgesehen sein. Insbesondere bei der Kombination einer Katalysatoranordnung mit einer Partikelfilteranordnung wird der erfindungsgemäß vorzusehende Aspekt der zusätzlichen Erwärmung der von der Brennkraftmaschine abgegebenen Abgase besonders wichtig, da somit auch dann, wenn die Abgastemperatur zum Aufrechterhalten oder Starten der autothermen katalytischen Reaktion in der Katalysatoranordnung nicht ausreicht und insofern auch in der Katalysatoranordnung nicht die zur Regeneration des Partikelfilters erforderlichen hohen Temperaturen bereitgestellt werden können, durch Betreiben der Verdampfer/Brenner-Anordnung für eine geeignete Katalyse und infolge dessen auch eine geeignete Partikelfilterregeneration gesorgt werden kann.

Weiter kann erfindungsgemäß vorgesehen sein, dass stromaufwärts der Partikelfilteranordnung eine zweite Temperatursensoranordnung zur Erfassung der Abgastemperatur im Strömungswegbereich zwischen der Katalysatoranordnung und der Partikelfilteranordnung vorgesehen ist. Auch diese zweite Temperatursensoranordnung kann dazu genutzt werden, die Entscheidung über das Betreiben der Verdampfer/Brenner-Anordnung als Brenner oder als Verdampfer zu treffen. Wird nämlich erkannt, dass die Temperatur der auf die Partikelfilteranordnung zuströmenden Abgase nicht ausreichend hoch ist, um die Partikelfilterregeneration durchzuführen, ist dies ein Hinweis darauf, dass auch in der Katalysatoranordnung die katalytische Reaktion nicht oder nicht in geeigneter Weise abläuft. Durch Anheben der Temperatur der von der Brennkraftmaschine heranströmenden Abgase kann somit wieder dafür gesorgt werden, dass die beiden angesprochenen Reinigungsvorgänge in der Katalysatoranordnung bzw. Partikelfilteranordnung in optimaler Weise ablaufen können.

Gemäß einem weiteren Aspekt der vorliegenden Erfindung wird die eingangs genannte Aufgabe gelöst durch ein Verfahren zum Betreiben eines erfindungsgemäßen Abgasbehandlungssystems gemäß Anspruch 7. Bei diesem Verfahren wird dann, wenn festgestellt wird, dass eine Abgastemperatur der eine Brennkraftmaschine verlassenden Abgase unter einer vorbestimmten Schwelle liegt, insbesondere nicht ausreichend hoch ist, um in der Katalysatoranordnung eine geeignete katalytische Reaktion zu starten oder/und aufrecht zu erhalten, die wenigstens eine Verdampfer/Brenner-Anordnung wenigstens phasenweise zur Verbrennung wenigstens eines Teils des darin erzeugten Kohlenwasserstoffdampfes mit zusammen mit den Abgasen im Abgasströmungsweg strömendem Restsauerstoff.

Bei diesem Verfahren kann dann weiter vorgesehen sein, dass dann, wenn festgestellt wird, dass die Abgastemperatur der die Brennkraftmaschine verlassenden Abgase über einer vorbestimmten Schwelle liegt, insbesondere ausreichend hoch ist, um in der Katalysatoranordnung eine geeignete katalytische Reaktion zu starten oder/und aufrecht zu erhalten, die wenigstens eine Verdampfer/Brenner-Anordnung wenigstens phasenweise zum Erzeugen von den Abgasen der Brennkraftmaschine beizumischendem Kohlenwasserstoffdampf betrieben wird.

Die vorliegende Erfindung wird nachfolgend mit Bezug auf die beiliegende Zeichnung detailliert beschrieben. Diese zeigt ein erfindungsgemäßes Abgasbehandlungssystem teilweise im Längsschnitt, teilweise nur schematisch angedeutet.

Das erfindungsgemäße Abgasbehandlungssystem 10 umfasst einen durch eine allgemein mit 12 bezeichnete Rohrleitungsanordnung bereitgestellten Abgasströmungsweg 14, der die durch Strömungspfeile A angedeuteten Abgase, die von einer nicht dargestellten Brennkraftmaschine ausgestoßen werden, von der Brennkraftmaschine zu einer ebenfalls nicht dargestellten Abgabeöffnung führt, wo diese Abgase dann nach außen ausgestoßen werden. Dabei werden die Abgase A über eine allgemein mit 16 bezeichnete Katalysatoranordnung zu einer Partikelfilteranordnung 18 geleitet. In der Katalysatoranordnung 16 läuft grundsätzlich eine exotherme katalytische Reaktion ab, bei welcher Stickoxide und Kohlenmonoxid sowie den Abgasen A beigesetzter Kohlenwasserstoff im Wesentlichen zu Kohlendioxid umgesetzt werden. Dieses und im Verbrennungsmotor erzeugte Rußpartikel strömen zusammen mit den die Katalysatoranordnung 16 verlassenden Abgasen in Richtung zur Partikelfilteranordnung 18 und werden dort mechanisch ausgefiltert. Zur Umgebung hin werden dann im Wesentlichen von Rußpartikeln befreite Abgase, die als Hauptbestandteil Kohlendioxid enthalten, ausgestoßen.

Um in der Katalysatoranordnung 16 diese katalytische Reaktion starten zu können bzw. aufrecht erhalten zu können, ist es erforderlich, die Temperatur derselben bzw. des Katalysatormaterials darin auf einem Bereich von 200 - 250°C anzuheben und dort zu halten. Erst dann wird es möglich, diese katalytische Reaktion zu starten, welche eine exotherme Reaktion ist und zusätzlich Wärme freisetzt. Diese bei der katalytischen Reaktion freigesetzte Wärme führt dazu, dass sowohl die Katalysatoranordnung 16 und insbesondere auch die in Richtung Partikelfilteranordnung 18 strömenden Abgase eine Temperatur im Bereich von 400°C und mehr haben werden. Diese Temperatur ist erforderlich, um die in der Partikelfilteranordnung 18 herausgefilterten Rußpartikel zu verbrennen, d.h. zu oxidieren, und somit den Partikelfilter 18 zu reinigen. Das heißt, läuft in der Katalysatoranordnung 16 die exotherme Katalysereaktion nicht ab, so ist es ebenfalls nicht möglich, die Partikelfilteranordnung 18 von den darin angesammelten Rußpartikeln zu reinigen. Dieser Zustand kann dann eintreten, wenn die Abgase A eine derart niedrige Temperatur haben, dass die Katalysatoranordnung 16 nicht auf die erforderliche Temperatur im Bereich von 200 - 250°C gebracht werden kann. Beispielsweise dann, wenn eine Brennkraftmaschine wie z.B. eine Diesel-Brennkraftmaschine im Leerlaufzustand dreht, wird im Allgemeinen eine Abgastemperatur von 150°C erreicht. Auch im lastfreien Fahrzustand bzw. im Fahrzustand mit geringer Last kann es vorkommen, dass die Abgastemperatur den Bereich von 200°C nicht erreicht. Dies hat zur Folge, dass die katalytische Reaktion in der Katalysatoranordnung 16 nicht startet oder zum Erliegen kommen kann bzw. eine geeignete Katalyse nicht mehr stattfinden kann mit den vorangehend beschriebenen Folgen.

Um diesem Problem entgegen zu treten, ist bei dem erfindungsgemäßen Abgasbehandlungssystem 10 im Abgasströmungsweg 14 stromaufwärts der Katalysatoranordnung 16 eine allgemein mit 20 bezeichnete Verdampfer/Brenner-Anordnung vorgesehen. Diese Verdampfer/Brenner-Anordnung 20 umfasst eine Gehäuseanordnung 21, in welcher eine Verdampfungs/Brenn-Kammer 22 gebildet ist. Die Gehäuseanordnung 21 ist im Wesentlichen topfartig ausgestaltet und umfasst im dargestellten Beispiel ein im Wesentlichen eine Umfangswandung bereitstellendes Gehäuseteil 24 sowie ein im Wesentlichen einen Bodenbereich 26 bereitstellendes und das Gehäuseteil 24 bereichsweise übergreifendes Gehäuseteil 28. An dem den Bodenbereich 26 gegenüber liegenden Bereich weist das Gehäuse eine die Verdampfungs/Brenn-Kammer 22 zum Abgasströmungsweg 14 hin öffnende Öffnung 30 auf. Wie nachfolgend noch beschrieben, können im Bereich dieser Öffnung 30 in der Verdampfungs/Brenn-Kammer 22 entstehende Produkte in den Abgasströmungsweg 14 gelangen. Weiter sind in demjenigen Bereich des Gehäuseteils 24, in dem dieses in den Abgasströmungsweg 14 ragt, Durchtrittsöffnungen 32 vorgesehen, durch welche hindurch einerseits die angesprochenen Produkte aus der Verdampfungs/Brenn-Kammer 22 austreten können, andererseits jedoch auch die von der Brennkraftmaschine abgegebenen Abgase A in diese Verdampfungs/Brenn-Kammer 22 eintreten können.

Der Bodenbereich 26 der Gehäuseanordnung 21 ist in Richtung zur Verdampfungs/Brenn-Kammer 22 hin von einem Verdampfermedium 34 im Wesentlichen vollständig abgedeckt. Dieses Verdampfermedium 34 ist aus porösem, also flüssigen Brennstoff bzw. flüssigen Kohlenwasserstoff unter Kapillarwirkung förderndem Material aufgebaut. Hier kommen beispielsweise Vliesmaterial, Geflecht, Gewebe, Schaumkeramik o.dgl. in Frage. An der von der Verdampfungs/Brenn-Kammer 22 abgewandten Seite dieses Verdampfermediums 34 ist diesem zugeordnet eine Heizeinrichtung 38 vorgesehen. Diese umfasst im dargestellten Falle beispielsweise eine Heizspirale, die unter der Ansteuerung einer nicht dargestellten Ansteuervorrichtung steht und deren Erregung eine Erwärmung des Verdampfermediums 34 zur Folge hat. In das Gehäuseteil 28 mündet ferner eine Brennstoffleitung 40 ein, über welche flüssiger Brennstoff, also flüssiger Kohlenwasserstoff, wie z.B. Dieselkraftstoff oder Benzin, in das Verdampfermedium 34 eingespeist werden kann. Für diese Einspeisung kann eine unter der Ansteuerung der bereits angesprochenen Ansteuervorrichtung stehende Dosierpumpe vorgesehen sein. Die Einspeisung derartigen flüssigen Brennstoffs in das Verdampfermedium 34 hat zur Folge, dass dieser flüssige Brennstoff 34 durch die Kapillarförderwirkung sich vergleichsweise gleichmäßig über das gesamte Verdampfermedium 34 verteilen wird und insbesondere auch zu der der Verdampfungs/Brenn-Kammer 24 zugewandten Seite desselben gefördert wird. Durch Erregen der Heizeinrichtung 38 und somit durch Erhöhen der Temperatur im Bereich des Bodenbereichs 26 bzw. des Verdampfermediums 34 kann dafür gesorgt werden, dass vor allem bei vergleichsweise niedrigen Umgebungstemperaturen eine verstärkte Abdampfung des zunächst noch flüssigen Brennstoffs in Richtung zur Verdampfungs/Brenn-Kammer 22 hin auftreten wird, wenn dies erforderlich ist.

Um in der Verdampfungs/Brenn-Kammer 22 eine Verbrennung des darin angesammelten Brennstoffdampfes zu ermöglichen, ist ein Zündelement 42 vorgesehen. Dieses kann sich in geringem Abstand zu dem Verdampfermedium 34 in die Verdampfungs/Brenn-Kammer 22 erstrecken. Auch das Zündelement 42 kann elektrisch erregbar sein, so dass bei beispielsweise erregter Heizeinrichtung 38 und erregtem Zündelement 42 dann einerseits die erforderliche Menge an Brennstoffdampf und andererseits in einem lokal begrenzten Bereich die erforderlichen Temperaturen zum Starten einer Verbrennung bereitgestellt werden können. Um erkennen zu können, ob eine derartige Verbrennung gestartet worden ist bzw. ggf. auch wieder erloschen ist, kann ferner ein so genannter Flammwächter 44, beispielsweise in Form eines Temperatursensors, vorgesehen sein.

Man erkennt in der Figur weiter, dass das erfindungsgemäße Abgasbehandlungssystem 10 im Abgasströmungsweg 14 zwei Temperatursensoren 46, 48 aufweist. Der Temperatursensor 46 ist stromaufwärts der Verdampfer/Brenner-Anordnung 20 angeordnet, um die Temperatur der dort heranströmenden Abgase A zu messen. Der Temperatursensor 48 ist stromaufwärts der Partikelfilteranordnung 18 angeordnet, um die Temperatur der auf die Partikelfilteranordnung 18 zu strömenden Abgase zu erfassen. Auch diese Temperatursensoren 46, 48 liefern, ebenso wie der Flammwächter 44 ihre Sensorsignale zu der nicht dargestellten Ansteuervorrichtung.

Nachfolgend wird der Betrieb des vorangehend hinsichtlich seiner konstruktiven Details erläuterten Abgasbehandlungssystems 10 beschrieben.

Es sei zunächst angenommen, dass eine Brennkraftmaschine, welche mit einem derartigen Abgasbehandlungssystem 10 kombiniert ist, in einem normalen Betriebszustand, also unter Last, arbeitet. Dies hat zur Folge, dass die im Abgasströmungsweg 14 strömenden Abgase A eine vergleichsweise hohe Temperatur aufweisen, was durch den Temperatursensor 46 auch erfasst werden kann. Die Temperatur wird ausreichen, um in der Katalysatoranordnung 16 ausreichend hohe Temperaturen bereitstellen zu können und dort die angesprochene autotherme Katalysereaktion durchführen zu können. Dies hat zur Folge, dass die in Richtung zur Partikelfilteranordnung 18 strömenden und die Katalysatoranordnung 16 verlassenden Abgase eine so hohe Temperatur im Bereich von beispielsweise 400°C und mehr aufweisen werden, um eine kontinuierliche Regeneration des Partikelfilters 18, also ein im Wesentlichen kontinuierliches Abbrennen der dort angesammelten Rußpartikel, durchzuführen. In diesem Zustand wird auch der Temperatursensor 48 ein Signal liefern, das indiziert, dass die Abgastemperatur zur Partikelfilterregeneration ausreicht.

Um die katalytische Reaktion in der Katalysatoranordnung 16 zu unterstützen bzw. in optimierter Weise ablaufen zu lassen, wird die in der Figur dargestellte Verdampfer/Brenner-Anordnung 20 in dieser Betriebsphase so aktiviert, dass sie Kohlenwasserstoffdampf K erzeugt und diesen Kohlenwasserstoffdampf K im Wesentlichen durch die Öffnung 30 in den Abgasströmungsweg 14 abgibt. Der Kohlenwasserstoffdampf K wird sich mit den Abgasen A vermischen und mit diesen am Katalysatormaterial der Katalysatoranordnung 16 reagieren. Die erforderliche Menge des Kohlenwasserstoffdampfes K, die im Wesentlichen auch eingestellt werden kann durch den Betrieb der nicht beschriebenen Dosierpumpe bzw. die vermittels Erregung der Heizeinrichtung 38 einstellbare Abdampfungsrate, kann bestimmt werden aus dem Betriebszustand der Brennkraftmaschine, also beispielsweise dem Lastzustand oder/und der Drehzahl. Dieser Betriebszustand wird im Wesentlichen auch die Zusammensetzung der ausgestoßenen Abgase und somit auch die erforderliche Kohlenwasserstoffdampfmenge bestimmen.

Wird nun beispielsweise anhand des Sensorsignals des Temperatursensors 46 erkannt, dass die Abgastemperatur nicht ausreicht, um eine geeignete katalytische Reaktion in der Katalysatoranordnung 16 zu erzeugen, und infolgedessen auch nicht ausreicht, um eine Partikelfilterregeneration durchzuführen, und wird beispielsweise auch durch eine Beladungserkennung festgestellt, dass der Partikelfilter 18 so stark mit Rußpartikeln zugesetzt ist, dass eine Regeneration durchgeführt werden muss, so wird die Verdampfer/Brenner-Anordnung 20 nunmehr als Brenner betrieben. Hinsichtlich der Beladungserkennung sei ausgeführt, dass diese beispielsweise durch die Erfassung des Drucks vor und nach dem Partikelfilter 18 erfolgen kann, wobei eine große Druckdifferenz auf eine entsprechend große Beladung des Partikelfilters 18 hinweisen kann. Es ist selbstverständlich, dass hier andere Indikatoren dazu genutzt werden können, um die Entscheidung über eine erforderliche Regeneration zu treffen.

Um den Brennerbetrieb zu starten, wird wieder zunächst flüssiger Kohlenwasserstoff bzw. Brennstoff in das Verdampfermedium 34 eingespeist und gleichzeitig wird die Heizeinrichtung 26 betrieben, um eine ausreichende Brennstoffabdampfung zu gewährleisten. Zum Starten der Verbrennung wird dann das Zündelement 42 erregt, so dass lokal in einem Bereich hoher Brennstoffdampfkonzentration auch entsprechend hohe und das Zünden nach sich ziehende Temperaturen erzeugt werden. Den für die Verbrennung erforderlichen Sauerstoff transportieren die Abgase A in Form von bei der Verbrennung in der Brennkraftmaschine nicht verbrauchtem Restsauerstoff, der zusammen mit den Abgasen A durch die Öffnungen 32 und ggf. auch die Öffnung 30 in die Verdampfungs/Brenn-Kammer 22 gelangen wird und sich dort mit dem Brennstoffdampf mischen wird. Nach erfolgter Zündung, was durch das Sensorsignal des Flammwächters 44 erfasst werden kann, kann das Erregen des Zündelements 42 eingestellt werden. Auch das Erregen der Heizeinrichtung 26 kann eingestellt werden, da durch die in der Verdampfungs/Brenn-Kammer 22 ablaufende Verbrennung ausreichend hohe Temperaturen erzeugt werden, um eine ausreichende Abdampfung des zunächst noch flüssigen Kohlenwasserstoffs aus dem Verdampfermedium 34 aufrecht zu erhalten. Bei ablaufender Verbrennung treten dann die Verbrennungsabgase V der Verdampfer/Brenner-Anordnung 20 im Wesentlichen durch die Öffnung 30 in den Abgasströmungsweg 14 ein und vermischen sich dort mit den von der Brennkraftmaschine abgegebenen Abgasen. Dies wiederum hat zur Folge, dass die in Richtung Katalysatoranordnung 16 dann strömenden Abgase eine höhere Temperatur aufweisen werden als im weiter stromaufwärts liegenden Bereich des Abgasströmungswegs 14. Dabei kann durch entsprechende Brennstoffdosierung die Brennerleistung so eingestellt werden, dass sich auch unter Berücksichtigung der Temperatur der Abgase A im Bereich der Katalysatoranordnung 16 nunmehr eine ausreichend hohe Temperatur einstellen wird, um die katalytische Reaktion zu starten bzw. aufrecht zu erhalten. Um hierfür, wie vorangehend bereits beschrieben, eine gewisse Menge an Kohlenwasserstoff bereitstellen zu können, kann die Verdampfer/Brenner-Anordnung 20 in dieser Betriebsphase so betrieben werden, dass sie mehr Brennstoff bzw. Kohlenwasserstoffdampf erzeugt, als zur Verbrennung mit dem diese durchströmenden Restsauerstoff, der in den Abgasen A transportiert wird, erforderlich, so dass durch die Öffnung 30 nicht nur Verbrennungsabgase V, sondern gleichzeitig auch nicht verbrannter Kohlenwasserstoffdampf K austreten wird.

Durch das Betreiben der Verdampfer/Brenner-Anordnung 20 als Wärmequelle in dieser Phase kann also sowohl im Bereich der Katalysatoranordnung 16 als auch im Bereich der Partikelfilteranordnung 18 die dort jeweils erforderliche Reaktion in geeigneter Weise ablaufen bzw. am Ablaufen gehalten werden.

Steigt nachfolgend beispielsweise durch Übergehen in einen höheren Lastzustand der Brennkraftmaschine die Temperatur der Abgase A wieder an, und zwar auf eine Temperatur, die ausreicht, um diese Reaktionen am Leben zu erhalten, so ist es nicht mehr erforderlich, die Verdampfer/Brenner-Anordnung 20 im Brennerbetrieb zu betreiben. Hier kann es bei geeigneter Ausgestaltung der Gehäuseanordnung 21 ausreichen, dass bei Übergang in einen höheren Lastzustand die Verbrennungsabgase A verstärkt und mit höherer Strömungsgeschwindigkeit heranströmen werden, so dass die Flamme in der Verdampfungs/Brenn-Kammer 22 ausgeblasen wird oder aufgrund eines geringeren Sauerstoffgehalts in den Abgasen A die Verbrennung zum Erliegen kommt. Dies kann wiederum durch den Flammwächter 44 erkannt werden. Selbstverständlich ist es auch möglich, durch entsprechende Ansteuerung der Dosierpumpe und entsprechende Brennstoffdrosselung die Verbrennung zu beenden. Nach beendeter Verbrennung kann die Brennstoffzufuhr wieder aufgenommen bzw. fortgesetzt werden, um bei dann auch wieder betriebener Heizeinrichtung 26 den für die katalytische Reaktion erforderlichen bzw. vorteilhaften Kohlenwasserstoffdampf erzeugen und den Abgasen A beisetzen zu können.

Sinkt zu einem späteren Zeitpunkt die Temperatur der Abgase wieder in einen kritischen Bereich ab, so kann der vorangehend beschriebene Verbrennungsprozess in der Verdampfer/Brenner-Anordnung 20 wieder gestartet werden, indem lediglich das Zündelement 42 wieder aktiviert wird.

Es ist selbstverständlich, dass das in der Figur dargestellte und vorangehend beschriebene System in verschiedenen Aspekten anders aufgebaut sein kann, als gezeigt und beschrieben bzw. in anderer Art und Weise betrieben werden kann. So ist es selbstverständlich möglich, anstelle der einen einzigen Verdampfer/Brenner-Anordnung 20 mehrere davon in der Strömungsrichtung der Abgase A aufeinander folgend oder/und an gleicher Positionierung jedoch in Umfangsrichtung verteilt vorzusehen. Auch kann die Beurteilung, ob der Betrieb dieser Anordnung oder Anordnungen 20 als Kohlenwasserstoffdampferzeuger oder als Brenner oder gar nicht erforderlich ist, beruhend auf anderen Eingangsgrößen getroffen werden. So kann beispielsweise anstelle des Signals des Temperatursensors 46 auch dasjenige des Temperatursensors 48 ausgewertet werden, um zu erkennen, wann eine Abgastemperatur nicht mehr ausreicht, um die gewünschte katalytische Reaktion bzw. Reinigungsreaktion zu erlangen. Hier kann bei Verwendung des Signals des Sensors 48 dann ein anderer Schwellenwert vorgegeben werden, dessen Unterschreiten zu erkennen gibt, dass in der Katalysatoranordnung 16 die katalytische Reaktion nicht mehr abläuft, was bedeutet, dass dieser Schwellenwert höher liegen kann bzw. wird, als bei Auswertung des Signals des Temperatursensors 46. Auch ist es grundsätzlich möglich, die Information darüber, welche Temperatur die Abgase A haben, nicht sensorisch zu erfassen, sondern beispielsweise durch Kennfeldauslesen festzustellen, in welchem Bereich diese Temperatur ist. Hier könnte beispielsweise ein Kennfeld definiert werden, das die Abgastemperatur als Ausgangsgröße und beispielsweise die Motordrehzahl und die Motorlast oder andere hierfür relevante Größen als Eingangsgrößen aufweist. Auch ist es möglich, hinsichtlich des Betriebs der Anordnung 20 als Kohlenwasserstoffdampferzeuger durch Kennfeldauslesung den Restsauerstoffanteil in den Abgasen A zu ermitteln und auf dieser Grundlage dann festzulegen, wie groß die durch Abdampfung den Abgasen A beizumischende Kohlenwasserstoffdampfmenge sein soll, um damit die die gewünschte katalytische Reaktion in der Katalysatoranordnung 16 zu erlangen.

## Patentansprüche

1. Abgasbehandlungssystem für eine Brennkraftmaschine, insbesondere Diesel-Brennkraftmaschine, umfassend eine Katalysatoranordnung (16) sowie im Abgasströmungsweg (14) stromaufwärts der Katalysatoranordnung (16) wenigstens eine Verdampfer/Brenner-Anordnung (20), wobei die Verdampfer/Brenner-Anordnung (20) umfasst:
- eine topfartig ausgebildete Gehäuseanordnung (21) mit einer darin gebildeten Verdampfungs/Brenn-Kammer (22), welche zu dem Abgasströmungsweg (14) hin offen ist, wobei die Gehäuseanordnung (21) einem Bodenbereich (26) gegenüber liegend eine Öffnung (30) zum Austritt des in der Verdampfungs/Brenn-Kammer (22) erzeugten Kohlenwasserstoffdampfes zu dem Abgasströmungsweg (14) oder/und der in der Verdampfungs/Brenn-Kammer (22) erzeugten Verbrennungsprodukte zu dem Abgasströmungsweg (14) aufweist, und wobei eine Umfangswandung (24) der Gehäuseanordnung (21) in den Abgasströmungsweg ragt,
- eine Zündeinrichtung (42) zum Starten der Verbrennung des in der Verdampfungs/Brenn-Kammer vorhandenen Kohlenwasserstoffdampfes,
**gekennzeichnet durch**
- ein Verdampfermedium (34) zum Aufnehmen von flüssigem Kohlenwasserstoff und zur Abgabe von Kohlenwasserstoffdampf zur Verdampfungs/Brenn-Kammer (22),
- eine Heizeinrichtung (38) zur Erwärmung des Verdampfermediums (34),
wobei das Verdampfermedium (34) wenigstens in im Bodenbereich (26) der im Wesentlichen topfartig ausgebildeten Gehäuseanordnung (21) vorgesehen ist und die Heizeinrichtung (38) im Bodenbereich (26) der Gehäuseanordnung (20) vorgesehen ist, und wobei die Umfangswandung in ihrem in den Abgasströmungsweg ragenden Bereich eine Abgasdurchtrittsöffungsanordnung (32) aufweist zum Eintritt des im Abgasströmungsweg (14) zusammen mit den Abgasen strömenden Restsauerstoffs in die Gehäuseanordnung (21) zur Bereitstellung des für die Verbrennung mit Kohlenwasserstoffdampf erforderlichen Sauerstoffs in der Gehäuseanordnung (21).

2. Abgasbehandlungssystem nach Anspruch 1,
**dadurch gekennzeichnet, dass** die Heizeinrichtung (38) elektrisch betreibbar ist.

3. Abgasbehandlungssystem nach einem der Ansprüche 1 oder 2,
**dadurch gekennzeichnet, dass** eine erste Temperatursensoranordnung (46) vorgesehen ist zur Erfassung einer Temperatur der eine Brennkraftmaschine verlassenden Abgase (A) im Abgasströmungsweg (14) stromaufwärts der Katalysatoranordnung (16).

4. Abgasbehandlungssystem nach Anspruch 3,
**dadurch gekennzeichnet, dass** die erste Temperatursensoranordnung (46) stromaufwärts der wenigstens einen Verdampfer/Brenner-Anordnung (20) vorgesehen ist.

5. Abgasbehandlungssystem nach einem der Ansprüche 1 bis 4,
**dadurch gekennzeichnet, dass** im Abgasströmungsweg (14)stromabwärts der Katalysatoranordnung (16) eine Partikelfilteranordnung (18) vorgesehen ist.

6. Abgasbehandlungssystem nach Anspruch 5,
**dadurch gekennzeichnet, dass** stromaufwärts der Partikelfilteranordnung (18) eine zweite Temperatursensoranordnung (48) zur Erfassung der Abgastemperatur im Strömungswegbereich zwischen der Katalysatoranordnung (16) und der Partikelfilteranordnung (18) vorgesehen ist.

7. Verfahren zum Betreiben eines Abgasbehandlungssystems nach einem der vorangehenden Ansprüche, bei welchem Verfahren dann, wenn festgestellt wird, dass eine Abgastemperatur der eine Brennkraftmaschine verlassenden Abgase (A) unter einer vorbestimmten Schwelle liegt, insbesondere nicht ausreichend hoch ist, um in der Katalysatoranordnung (16) eine geeignete katalytische Reaktion zu starten oder/und aufrecht zu erhalten, die wenigstens eine Verdampfer/Brenner-Anordnung (20) wenigstens phasenweise zur Verbrennung wenigstens eines Teils des darin erzeugten Kohlenwasserstoffdampfes mit zusammen mit den Abgasen im Abgasströmungsweg strömenden Restsauerstoff betrieben wird.

8. Verfahren nach Anspruch 7,
**dadurch gekennzeichnet, dass** dann, wenn festgestellt wird, dass die Abgastemperatur der die Brennkraftmaschine verlassenden Abgase (A) über einer vorbestimmten Schwelle liegt, insbesondere ausreichend hoch ist, um in der Katalysatoranordnung (16) eine geeignete katalytische Reaktion zu starten oder/und aufrecht zu erhalten, die wenigstens eine Verdampfer/Brenner-Anordnung (20) wenigstens phasenweise zum Erzeugen von den Abgasen (A) der Brennkraftmaschine beizumischendem Kohlenwasserstoffdampf betrieben wird.

## Claims

1. An exhaust gas treatment system for a fuel combustion engine, in particular a diesel fuel engine, comprising a catalytic converter arrangement (16) and comprising in the exhaust gas flow path (14) upstream of the catalytic converter arrangement (16) at least one vaporizer/burner arrangement (20), the vaporizer/burner arrangement (20) comprising:
- a pot-like shaped housing arrangement (21) having a vaporizing/burning chamber (22) arranged therein, the latter being open towards the exhaust gas flow path (14), the housing arrangement (21) having an opening (30) arranged opposite a bottom part (26) for emitting the hydrocarbon vapour produced in the vaporizing/burning chamber (22) to the exhaust gas flow path (14) or/and for emitting the combustion products produced in the vaporizing/burning chamber (22) to the exhaust gas flow path (14), and a circumferential wall (24) of the housing arrangement (21) extending into the exhaust gas flow path,
- an ignition device (42) for starting the combustion of the hydrocarbon vapour present in the vaporizing/burning chamber,
**characterized by**
- a vaporizer medium (34) for receiving liquid hydrocarbon und for emitting hydrocarbon vapour to the vaporizing/burning chamber (22),
- a heating device (38) for heating the vaporizer medium (34),
the vaporizer medium (34) being at least provided in the bottom part (26) of the substantially pot-like shaped housing arrangement (21) and the heating device (38) being provided in the bottom part (26) of the housing arrangement (20), and the circumferential wall comprising an exhaust gas passage opening arrangement (32) in its part extending into the exhaust gas flow path for letting the residual oxygen flowing in the exhaust gas flow path (14) together with the exhaust gases into the housing arrangement (21) for providing oxygen required for the combustion with hydrocarbon vapour in the housing arrangement (21).

2. The exhaust gas treatment system according to claim 1,
**characterized in that** the heating device (38) is electrically operable.

3. The exhaust gas treatment system according to one of the claims 1 or 2,
**characterized in that** a first temperature sensor arrangement (46) is provided for sensing a temperature of exhaust gases (A) leaving a fuel combustion engine, in the exhaust gas flow path (14) upstream of the catalytic converter arrangement (16).

4. The exhaust gas treatment system according to claim 3,
**characterized in that** the first temperature sensor arrangement (46) is provided upstream of the at least one vaporizer/burner arrangement (20).

5. The exhaust gas treatment system according to one of the claims 1 to 4,
**characterized in that** a particle filter arrangement (18) is provided in the exhaust gas flow path (14) upstream of the catalytic converter arrangement (16).

6. The exhaust gas treatment system according to claim 5, **characterized in that** a second temperature sensor arrangement (48) for sensing the exhaust gas temperature in the exhaust gas flow path between the catalytic converter arrangement (16) and the particle filter arrangement (18) is provided upstream of the particle filter arrangement18.

7. Method for operating an exhaust gas treatment system according to one of the preceding claims, wherein, when it is established, that an exhaust gas temperature of the exhaust gases (A) leaving a fuel combustion engine is below a certain threshold, in particular is not sufficiently high for starting or/and maintaining an appropriate catalytic reaction in the catalytic converter arrangement (16), the at least one vaporizer/burner arrangement (20) is at least from time to time operated for the combustion of at least a part of the hydrocarbon vapour produced therein with the residual oxygen which is flowing in the exhaust gas flow path together with the exhaust gases.

8. Method according to claim 7,
**characterized in that**, when it is established, that the exhaust gas temperature of the exhaust gases (A) leaving the fuel combustion power engine is above a certain threshold, in particular is sufficiently high for starting or/and maintaining an appropriate catalytic reaction in the catalytic converter arrangement (16), the at least one vaporizer/burner arrangement (20) is at least from time to time operated for producing hydrocarbon vapour which has to be admixed to the exhaust gases (A) of the fuel combustion engine.

## Revendications

1. Système de traitement des gaz d'échappement pour un moteur à combustion interne, notamment un moteur à combustion interne Diesel, comprenant un système de catalyseur (16) ainsi qu'au moins un système d'évaporation/de combustion (20) situé dans le courant de gaz d'échappement (14) en amont du système de catalyseur (16), ledit système d'évaporation/de combustion (20) comprenant :
- un système de boîtier (21) en forme de pot avec une chambre d'évaporation/de combustion (22) intégrée, ouverte en direction du courant de gaz d'échappement (14) ; ledit système de boîtier (21) présentant face a une zone de fond (26), une ouverture (30) pour l'évacuation des vapeurs d'hydrocarbures produites dans la chambre d'évaporation/de combustion (22) vers le courant de gaz d'échappement (14) et/ou pour l'évacuation des produits de combustion générés dans la chambre d'évaporation/de combustion (22) vers le courant de gaz d'échappement (14) ; une paroi circonférentielle (24) du système de boîtier (21) s'étendant en outre dans le courant de gaz d'échappement ;
- un dispositif d'allumage (42) pour lancer la combustion des vapeurs d'hydrocarbures se trouvant dans la chambre d'évaporation/de combustion,
**se caractérisant par**
- un milieu de vaporisation (34) pour absorber les hydrocarbures liquides et pour alimenter la chambre d'évaporation/de combustion (22) avec des vapeurs d'hydrocarbures,
- un dispositif de chauffage (38) pour chauffer le milieu de vaporisation (34),
ledit milieu de vaporisation (34) étant prévu au moins dans la zone de fond (26) du système de boîtier (21) essentiellement conçu en forme de pot et ledit dispositif de chauffage (38) étant prévu dans la zone de fond (26) du système de boîtier (20) et ladite paroi circonférentielle disposant, dans sa zone qui s'étend dans le courant de gaz d'échappement, d'un passage pour les gaz d'échappement (32) permettant à l'oxygène restant qui coule avec les gaz d'échappement dans le courant de gaz d'échappement d'entrer dans le système de boîtier (21) pour la mise à disposition dans le système de boîtier (21) de l'oxygène nécessaire à la combustion avec les vapeurs d'hydrocarbures.

2. Système de traitement des gaz d'échappement selon la revendication 1, **caractérisé en ce que** le dispositif de chauffage (28) peut fonctionner électriquement.

3. Système de traitement des gaz d'échappement selon l'une des revendications 1 ou 2,
**caractérisé en ce qu'**une première sonde de température (46) est prévue pour l'enregistrement d'une température des gaz (A) s'échappant d'un moteur à combustion dans le courant de gaz d'échappement (14) en amont du système de catalyseur (16).

4. Système de traitement des gaz d'échappement selon la revendication 3, **caractérisé en ce que** la première sonde de température (46) est prévue en amont d'au moins un système d'évaporation/de combustion (20).

5. Système de traitement des gaz d'échappement selon les revendications 1 à 4, **caractérisé en ce qu'**un filtre à particules (18) est prévu dans le courant des gaz d'échappement (14) en amont du système de catalyseur (16).

6. Système de traitement des gaz d'échappement selon la revendication 5, **caractérisé en ce qu**'une deuxième sonde de température (48) est prévue en amont du filtre à particules (18) pour l'enregistrement de la température des gaz d'échappement dans la zone d'écoulement des gaz entre le système de catalyseur (16) et le filtre à particules (18).

7. Procédé d'opération d'un système de traitement des gaz d'échappement selon l'une des revendications précédentes en vertu duquel, dans les cas où l'on constate qu'une température d'échappement des gaz (A) s'échappant du moteur de combustion est inférieure au seuil prédéfini, notamment lorsqu'elle n'est pas suffisamment élevée pour permettre à une réaction catalytique adaptée de se mettre en place et/ou de se maintenir dans le système de catalyseur (16), au moins un système d'évaporation/de combustion (20) est exploité, au moins par phase, pour brûler au moins une partie des vapeurs d'hydrocarbures y étant générées ainsi que l'oxygène restant qui coule avec les gaz d'échappement dans le courant de gaz d'échappement.

8. Procédé selon la revendication 7,
**caractérisé en ce que** lorsque l'on constate que la température des gaz d'échappement quittant le moteur à combustion (A) est supérieure à un seuil prédéfini, notamment lorsqu'elle est suffisamment élevée pour permettre à une réaction catalytique adaptée de se mettre en place et/ou de se maintenir dans le système de catalyseur (16), au moins un système d'évaporation/combustion (20) est alors exploité, au moins par phase, pour produire les vapeurs d'hydrocarbures à mélanger aux gaz d'échappement (A) du moteur à combustion.
